# EUROPÄISCHE PATENTANMELDUNG

(11) **EP 3 533 563 A1**
(43) Veröffentlichungstag der Anmeldung: **04.09.2019**
(21) Anmeldenummer: 18159040.7
(22) Anmeldetag: 28.02.2018
(51) Int. Cl.: B25F 5/02

(54) **HANDWERKZEUGMASCHINE**

(71) Anmelder: HILTI Aktiengesellschaft, 9494 Schaan (LI)
(72) Erfinder: Kreißig, Maurice, 75449 Wurmberg (DE); Vedder, Joachim, 88138 Hergensweiler (DE)
(74) Vertreter: Hilti Aktiengesellschaft Corporate Intellectual Property

(57) **Zusammenfassung**

Die Handwerkzeugmaschine hat einen Antrieb **5,** einen Taster **6** zum Inbetriebnehmen des Antriebs **5,** und ein Arbeitsmittel **2,** welches entweder einen mit Antrieb **5** gekoppelten Werkzeughalter **3** zum Haltern eines Werkzeugs **4** oder einen mit dem Antrieb **5** gekoppelten Schlagbolzen **29** zum Setzen von in einem Magazin **32** vorgehaltenen Befestigungsmitteln **34** aufweist. Ein Handgriff **12** zum Halten und Führen der Handwerkzeugmaschine **1** im Betrieb ist vorgesehen. Der Handgriff **12** hat einen Korpus **20,** welche wenigstens eine dem Arbeitsmittel **2** zugewandte Grifffläche **17** bildet, und eine Schale **21,** welche eine von dem Arbeitsmittel **2** abgewandte Grifffläche **16** bildet, aufweist. Die Schale **21** ist gegenüber dem Korpus **20** zum Ändern eines Abstands **19** zwischen der dem Arbeitsmittel **2** zugewandten Grifffläche **17** und der dem Arbeitsmittel **2** abgewandten Grifffläche **16** beweglich.

## Beschreibung

### GEBIET DER ERFINDUNG

Die vorliegende Erfindung betrifft eine Handwerkzeugmaschine.

### OFFENBARUNG DER ERFINDUNG

Die vorliegende Handwerkzeugmaschine hat einen Handgriff, welcher sind in robuster und einfacher Weise an die Hand eines Nutzers anpassen lässt.

Die Handwerkzeugmaschine hat einen Antrieb, einen Taster zum Inbetriebnehmen des Antriebs, und ein Arbeitsmittel, welches entweder einen mit Antrieb gekoppelten Werkzeughalter zum Haltern eines Werkzeugs oder einen mit dem Antrieb gekoppelten Schlagbolzen zum Setzen von in einem Magazin vorgehaltenen Befestigungsmitteln aufweist. Ein Handgriff zum Halten und Führen der Handwerkzeugmaschine im Betrieb ist vorgesehen. Der Handgriff hat einen Korpus, welche wenigstens eine dem Arbeitsmittel zugewandte Grifffläche bildet, und eine Schale, welche eine von dem Arbeitsmittel abgewandte Grifffläche bildet, aufweist. Die Schale ist gegenüber dem Korpus zum Ändern eines Abstands zwischen der dem Arbeitsmittel zugewandten Grifffläche und der dem Arbeitsmittel abgewandten Grifffläche beweglich.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Elektroschrauber
- Fig. 2: eine Schnittansicht des Gehäuses
- Fig. 3: einen Querschnitt durch den Handgriff
- Fig. 4: einen Querschnitt durch den Handgriff
- Fig. 5: ein Setzgerät

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen Elektroschrauber als Beispiel für eine Handwerkzeugmaschine **1.** Die Handwerkzeugmaschine **1** hat als Arbeitsmittel **2** einen Werkzeughalter **3** zum Haltern eines Werkzeugs **4.** Der Werkzeughalter **3** ist mit einem Antrieb **5** gekoppelt. Der Anwender kann den Antrieb **5** mittels eines Tasters **6** in Betrieb nehmen. Der Antrieb **5** bewegt im Betrieb den Werkzeughalter **3** und mittelbar das Werkzeug **4.**

Werkzeug **4,** Werkzeughalter **3** und Bewegungsablauf des Werkzeughalters **3** unterscheiden sich nach Funktion des Werkzeugs **4** und der zugehörigen Handwerkzeugmaschine **1.** Das beispielhafte dargestellte Werkzeug **4** ist eine Stecknuss zum Ausüben eines hohen Drehmoments auf einen Schraubenkopf. Der Werkzeughalter **3** ist im Wesentlichen ein quaderförmiges Endstück einer Welle, welches aus einem Außengehäuse **7** ragt. Die Stecknuss hat eine entsprechende Ausnehmung, welche auf den Werkzeughalter **3** aufgeschoben werden kann. Typisch für wechselbare Werkzeuge **4** ist ein Verriegelungsmechanismus **8** zum Sichern des Werkzeugs **4** an dem Werkzeughalter **3** vorgesehen. Der Verriegelungsmechanismus **8** ist per Hand, vorzugsweise ohne Hilfsmittel, zum Austauschen des Werkzeugs **4** entriegelbar und verriegelbar. Der dargestellte Verriegelungsmechanismus **8** beinhaltet einen Splint, welcher durch in einer Flucht angeordnete Bohrungen der Stecknuss und des Werkzeughalters **3** gesteckt ist.

Der Elektroschrauber **1** ist beispielhaft für Handwerkzeugmaschinen **1** und deren Werkzeuge **4.** Andere Handwerkzeugmaschinen sind Universalschrauber, Bohrmaschinen, Bohrhämmer, Meißelhämmer, Stichsägen, Kreissägen, Kettensägen, etc.. Die bekannten Werkzeuge **4** sind unter Anderem Schrauberbits, Bohrer, Meißel, Sägeblätter, Stichsägeblätter. Die zugehörigen Werkzeugaufnahmen können hohle Aufnahmen zum Einstecken des Werkzeugs, radial bewegliche Klemmbacken zum Anklemmen des Werkzeugs, einen Drehverschluss, Bajonettverschluss, etc. umfassen. Die Werkzeuge können unter anderem um eine Rotationsachse gedreht werden; entlang einer Längsachse linear oder einer Pendelbewegung bewegt werden.

Der Antrieb **5** ist mit dem Werkzeughalter **3** gekoppelt, um den Werkzeughalter **3** und darüber mittelbar das Werkzeug **4** zu bewegen. Der Antrieb **5** kann einen Elektromotor beinhalten. Beispiele für Elektromotoren sind bürstenlose Gleichstrommotoren (BLCD), Reluktanzmotoren, Universalmotoren, Gleichstrommotoren. Eine Energieversorgung des Antriebs 5 kann durch ein Batteriepaket **9** bereitgestellt werden. Das Batteriepaket **9** ist vorzugsweise lösbar an einem Außengehäuse **7** des Elektroschraubers **1** befestigt. Alternativen zu Elektromotoren sind Verbrennungsmotoren, insbesondere bei Handwerkzeugmaschinen **1** mit hoher Leistungsaufnahme, wie Kettensägen oder Trennschleifern.

Der Antrieb **5** kann starr mit dem Werkzeughalter **3** gekoppelt sein. Vorzugsweise erfolgt die Kopplung über ein oder mehrere Getriebekomponenten zwischen dem Antrieb **5** und dem Werkzeughalter **3.** Der beispielhafte Elektroschrauber **1** hat ein untersetzendes Getriebe **10** und ein Tangentialschlagwerk **11.** Die Getriebekomponenten sind in dem Außengehäuse **7** angeordnet. Die von dem Antrieb **5** bereitgestellte mechanische Arbeit wird über die Kopplung auf den Werkzeughalter **3** übertragen. Die Kopplung kann auf mechanischen, pneumatischen, hydraulischen Mechanismen basieren. Andere Handwerkzeugmaschinen **1** können beispielsweise ein mechanisches oder pneumatisches Schlagwerk, eine Kurbelwelle zum Umsetzen der Drehbewegung des Elektromotors in eine Linearbewegung, etc. umfassen.

Der Elektroschrauber hat charakteristisch für eine Handwerkzeugmaschine **1** einen Handgriff **12**, mit welchem der Anwender die Handwerkzeugmaschine **1** im Betrieb halten und führen kann. Typischerweise übt der Anwender im Betrieb eine Anpresskraft auf den Handgriff **12** aus, um die Handwerkzeugmaschine **1** an ein zu bearbeitendes Werkstück oder einen zu bearbeitenden Untergrund anzudrücken.

Der Handgriff 12 hat eine stabförmige Grundform. Eine Länge des Handgriffs **12** entspricht weitgehend der Breite einer Hand. Die Finger können nebeneinander an dem Handgriff **12** aufliegen. Ein (Längs-) Ende **13** des Handgriffs **12** ist dem Zeigefinger und ein (Längs-) Ende **14** ist dem kleinen Finger zugeordnet. Der Anwender legt die Hand in Greifrichtung **15** auf den Handgriff **12** auf. Der Handteller liegt an einer rückseitigen Grifffläche **16** des Handgriffs **12** an; der Daumen und die Finger liegen seitlich an dem Handgriff **12**; und die dritten Fingerglieder umschließen eine vorderseitige Grifffläche **17** des Handgriffs. Die rückseitige Grifffläche **16** ist von dem Werkzeughalter **3** abgewandt; die vorderseitige Grifffläche **17** ist dem Werkzeughalter **3** zugewandt. Die Greifrichtung **15** verläuft in Bezug auf den Handgriff **12** durch die Mitte der rückseitigen Grifffläche **16** und durch die Mitte der vorderseitigen Grifffläche **17**.

Der Taster **6** kann an dem Handgriff **12** angeordnet sein, vorzugsweise an der vorderseitigen Grifffläche **17** und an dem Zeigefinger zugehörigen Ende **13** des Handgriffs **12.** Der Zeigerfinger, insbesondere das dritte Fingerglied des Zeigefingers, der den Handgriff **12** greifenden Hand kann den Taster **6** betätigen.

Querschnitte senkrecht zu einer Längsachse **18** sind typischerweise rund, z.B. oval, vgl. Fig. 3. Die Querschnitte sind so bemessen, dass der Anwender den Handgriff **12** mit einer Hand umgreifen kann. Eine Querschnittsabmessung des Handgriffs **12** ändert sich längs der Längsachse **18.** Der Querschnitt ist der typisch unterschiedlichen Länge der Finger, d.h. von Zeigefinger, Mittelfinger, Ringfinger und kleiner Finger, angepasst. Die Querschnittsabmessung ist im Bereich des mittleren Fingers am größten und nimmt in Richtung zu dem Bereich **14** für den kleineren Finger ab. Die Querschnittsabmessung ist beispielsweise der mittlere Durchmesser, der Umfang, die Querschnittsfläche oder der Abstand **19** der rückseitigen Grifffläche **16** zu der vorderseitigen Grifffläche **17.** Der Abstand **19** wird parallel zu der Greifrichtung **15** bestimmt.

Die Querschnittsabmessung des Handgriffs **12** ist einstellbar. Der Anwender kann den Handgriff **12** an seine Hand oder das Tragen von Handschuhen anpassen. Der Handgriff **12** hat einen Korpus **20** und eine verschwenkbare Schale **21.** Der Korpus **20** bildet zumindest die vorderseitige Grifffläche **17**; die verschwenkbare Schale **21** bildet die rückseitige Grifffläche **16.** In der Darstellung von Fig. 1 ist die Schale **21** in einer ersten Schwenkstellung mit durchgezogenen Linien und einer zweiten Schwenkstellung mit gestrichelten Linien dargestellt. Der ersten Schwenkstellung entspricht dem Querschnitt aus Fig. 3. Die zweite Schwenkstellung ist für eine größere Hand oder eine Hand ohne Handschuh. Der zweiten Schenkstellung zugehörig sind die Darstellungen von Fig. 2 und Fig. 4. Die Querschnittsabmessungen sind größer als in der ersten Schwenkstellung. Der Abstand **19** der rückseitigen Grifffläche **16** zu der vorderseitigen Grifffläche **17** ist größer.

Die verschwenkbare Schale **21** ist an dem Korpus **20** über ein Schwenkgelenk **22** aufgehängt. Eine Schwenkachse **23** des Schwenkgelenks **22** ist senkrecht zu der Greifrichtung **15** und der Längsachse des Handgriffs **12.** Das Schwenkgelenk **22** ermöglicht dem Anwender einen Winkel zwischen der rückseitigen Grifffläche **16** und der vorderseitigen Grifffläche **17** einzustellen. Die Querschnittsabmessung, z.B. der Abstand **19** längs der Greifrichtung **15**, der rückseitigen Grifffläche **16** zu der vorderseitigen Grifffläche **17** lässt sich so insbesondere für die kräftigen greifenden Finger, Zeigefinger, Mittelfinger und Daumen, einstellen. Das Schwenkgelenk **22** ist vorzugsweise an dem kleinen Finger zugehörigen Ende **14** des Handgriffs **12** angeordnet. Die Änderung ist somit für den kleinen Finger geringer als für den Mittelfinger, was sich unter ergonomischen Gesichtspunkten aufgrund der Anatomie der Hände als vorteilhaft erweist.

Die Schale **21** kann in unterschiedlichen Schwenkstellungen mittels eines Arretierungsmechanismus **25** arretiert werden. Ein beispielhafter Arretierungsmechanismus **25** basiert auf einer Zahnstange **26** an der Schale **21** und einem in die Zahnstange **26** eingreifende Klinke **27** an dem Korpus **20.** Vorzugsweise ist die Zahnstange **26** an einem von dem Schwenkgelenk **22** entfernten Ende der Schale **21** angeordnet. Die Zahnstange **26** kann gebogen sein. Die Zahnstange **26** ist längs der Greifrichtung **15** oder Schwenkrichtung orientiert. Die Klinke **27** kann zwischen verschiedenen Zähnen der Zahnstange **26** eingerastet werden, wodurch die Schale **21** in unterschiedlichen Schwenkstellungen arretiert ist. Die Klinke **27** ist vorzugsweise durch einen Taster **28** oder Hebel an dem Außengehäuse **7** betätigbar. Beispielsweise kann die Klinke **27** quer zu der Zahnstange **26** durch den Taster **6** verschoben werden, um diese in Eingriff zu bringen bzw. aus dem Eingriff zu nehmen.

Handwerkzeugmaschinen **1** können ein integrales, nicht austauschbares Werkzeug beinhalten. Ein Beispiel hierfür sind Nagelsetzgeräte, deren integriertes Werkzeug ein Schlagbolzen **29** ist. Ein Antrieb **5** für den Schlagkolben **29** beinhaltet einen Verbrennungskammer **30.** In der Verbrennungskammer wird ein Gasgemisch oder Pulver gezündet. Die entstehenden Verbrennungsgase beschleunigen unmittelbar den Schlagkolben **29** oder mittelbar einen Kolben **31**, welcher auf den Schlagkolben **29** aufschlägt. In Schlagrichtung vor dem Schlagkolben **29** ist ein Magazin **32** zur Aufnahme eines Befestigungselements, z.B. eines Nagels. Der Schlagkolben **29** drückt das Befestigungselement aus dem Magazin **32** in einen Untergrund.

## Patentansprüche

1. Handwerkzeugmaschine mit
einem Antrieb (5),
einem Taster (6) zum Inbetriebnehmen des Antriebs (5),
einem Arbeitsmittel (2), welches entweder einen mit Antrieb (5) gekoppelten Werkzeughalter (3) zum Haltern eines Werkzeugs (4) oder einen mit dem Antrieb (5) gekoppelten Schlagbolzen (29) zum Setzen von in einem Magazin (32) vorgehaltenen Befestigungsmitteln (34) aufweist,
einem Handgriff (12) zum Halten und Führen der Handwerkzeugmaschine (1) im Betrieb,
wobei der Handgriff (12) einen Korpus (20), welche wenigstens eine dem Arbeitsmittel (2) zugewandte Grifffläche (17) bildet, und eine Schale (21), welche eine von dem Arbeitsmittel (2) abgewandte Grifffläche (16) bildet, aufweist,
wobei die Schale (21) gegenüber dem Korpus (20) zum Ändern eines Abstands (19) zwischen der dem Arbeitsmittel (2) zugewandten Grifffläche (17) und der dem Arbeitsmittel (2) abgewandten Grifffläche (16) beweglich ist.

2. Handwerkzeugmaschine nach Anspruch 1, **kennzeichnet durch** ein Schwenkgelenk (22) an dem Korpus (20), an welchem die Schale (21) zum Ändern eines Winkels (24) zwischen der dem Arbeitsmittel (2) zugewandten Grifffläche (17) und der dem Arbeitsmittel (2) abgewandten Grifffläche (16) aufgehängt ist.

3. Handwerkzeugmaschine nach Anspruch 2, **dadurch kennzeichnet, dass** eine Schwenkachse (23) des Schwenkgelenks (22) senkrecht zu einer Greifrichtung (15) orientiert ist, wobei die Greifrichtung (15) durch die Mitte beider Griffflächen (16, 17) verläuft.

4. Handwerkzeugmaschine nach Anspruch 2 bis 3, **dadurch kennzeichnet, dass** das Schwenkgelenk (22) an einem von dem Taster (6) abgewandten Ende (14) des Handgriffs (12) angeordnet ist.

5. Handwerkzeugmaschine (1) nach einem der vorhergehenden Ansprüche,
**gekennzeichnet durch** einen Arretierungsmechanismus (25), welcher die Schale (21) in wenigstens zwei unterschiedlichen Schwenkstellungen fixiert.

6. Handwerkzeugmaschine (1) nach einem der vorhergehenden Ansprüche, wobei die Handwerkzeugmaschine (1) einen kraftgetriebenen Schrauber (1), eine Bohrmaschine, einen Bohrhammer, eine Meißelhammer, eine Handsäge, eine Stichsäge, eine Kreissäge, eine Kettensäge, einen Winkelschleifer, ein Nagelsetzgerät umfasst.

7. Handwerkzeugmaschine (1) nach einem der vorhergehenden Ansprüche, **dadurch kennzeichnet, dass** der Antrieb (5) einen Elektromotor aufweist.

8. Handwerkzeugmaschine (1) nach einem der vorhergehenden Ansprüche, **dadurch kennzeichnet, dass** der Antrieb (5) eine Verbrennungskammer (30) aufweist.
